# FASCICULE DE BREVET EUROPEEN

(11) **EP 0 592 305 B1**
(45) Date de publication et mention de la délivrance du brevet: **22.05.1996**
(21) Numéro de dépôt: 93402450.6
(22) Date de dépôt: 06.10.1993
(51) Int. Cl.: F23R 3/18, F23R 3/20, F01D 9/06

(54) **Dispositif de post-combustion pour turbo-réacteur double flux**
Nachverbrenner für Zweistromtriebwerk
Post-combustor for bypass gas turbine

(30) Priorité: 07.10.1992 FR 9211859
(43) Date de publication de la demande: 13.04.1994
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Mahias, Olivier Michel Marie, F-91230 Montgeron (FR); Pasquali, Xavier Jean-Marie, F-77350 Le Mée Sur Seine (FR); Roche, Jacques, André Michel, F-91090 Lisses (FR); Romero, Mireille Simone Noelle, F-77000 Melun (FR); Vilfeu, Elisabeth, F-91450 Etiolles (FR)

(56) Documents cités:
- EP-A- 0 315 485
- EP-A- 0 315 486
- EP-A- 0 473 371
- FR-A- 2 186 608
- GB-A- 2 216 999
- US-A- 2 978 868
- US-A- 3 118 276
- US-A- 3 719 042
- US-A- 3 747 345

## Description

On connaît déjà un dispositif de post-combustion pour turbo-réacteur double flux comprenant un carter annulaire externe possédant un axe de sensible révolution, un carter d'échappement contenu à l'intérieur dudit carter externe et comprenant une paroi annulaire externe et une paroi annulaire inteme, ayant chacune le même axe de révolution que le carter externe, ladite paroi externe étant écartée du carter externe et délimitant avec lui un passage principal d'air secondaire, et des bras de liaison reliant la paroi interne à la paroi externe, ce dispositif de post-combustion comprenant également une paroi de post-combustion, annulaire, ayant même axe de révolution que le carter externe, disposée à l'intérieur du carter externe en en étant écartée d'une distance déterminée de manière à ménager un passage d'air de refroidissement, et délimitant une chambre de post-combustion.

La réalisation d'un dispositif de post-combustion efficace exige que les pertes de charge soient faibles, que les mélanges des flux gazeux primaire et secondaire soient excellents et, en outre, que la protection contre les vibrations de combustion soit satisfaisante.

US-A-3.118.276 décrit un turboréacteur à double flux dans lequel le dispositif de post-combustion est associé à des éléments de mélange et à des volets mobiles susceptibles de prélever de l'air secondaire pour l'injecter dans la veine principale en aval des rampes d'injection.

Des bras de liaison supportent le cône d'éjection en le reliant à la paroi intérieure du canal secondaire et sont entourés d'une enveloppe à section aérodynamique où passe une conduite d'alimentation d'injecteurs en carburant.

On connaît en outre par EP-A-0.315.486 un redresseur creux placé à la sortie d'une turbine, à l'intérieur duquel circule de l'air secondaire issu du compresseur à basse pression, à des fins de refroidissement, cet air étant ensuite injecté dans la veine principale.

Le but de l'invention est de réaliser un tel dispositif de post-combustion pour turbo-réacteur. A cet effet, selon l'invention, chaque bras de liaison comprend un caisson comportant une ouverture supérieure communiquant avec ledit passage principal d'air secondaire, et comportant un premier dispositif d'ouvertures, traversant la paroi transversale aval dudit bras de liaison et communiquant avec la chambre de post-combustion, et l'extrémité aval radiale externe de chaque bras de liaison est voisine de, et non jointive avec, la paroi de post-combustion, de sorte qu'est ménagé, entre ledit bras de liaison et ladite paroi de post-combustion, un deuxième passage d'air secondaire faisant communiquer le passage principal d'air secondaire avec la chambre de post-combustion.

Les avantageuses dispositions suivantes sont en outre de préférence adoptées :
- ledit premier dispositif d'ouvertures comprend, ou bien au moins une ouverture contenue dans un plan sensiblement transversal par rapport à l'axe de la chambre de post-combustion, ou bien une pluralité de trous qui traversent deux parois constituant le caisson et formant un dièdre, ces trous réalisant la communication du passage principal d'air secondaire avec la chambre de post-combustion;
- la paroi de post-combustion est traversée par une pluralité de trous établissant la communication du passage d'air de refroidissement avec la chambre de post-combustion de manière à réfrigérer ladite paroi de post-combustion ;
- le dispositif de post-combustion comporte des bras accroche-flammes qui s'étendent radialement à la jonction du carter d'échappement et de la chambre de post-combustion en ayant leurs extrémités externes fixées sur la paroi externe du carter d'échappement, chaque ensemble de bras accroche-flammes comprenant un caisson allongé muni d'une ouverture axiale externe de communication avec le passage principal d'air secondaire et délimité par une paroi traversée par une pluralité de trous établissant la communication entre l'intérieur dudit caisson et la chambre de post-combustion ;
- chaque ensemble de bras accroche-flammes comporte un profilé externe à deux ailes, ayant une section en V, à l'intérieur duquel est disposé le caisson, l'ouverture de la section en V étant orientée vers l'aval de la chambre de post-combustion ;
- l'arête du profilé correspondant à l'arête de la section en V comprend une pluralité de trous établissant la communication entre le carter d'échappement et l'espace compris entre les deux ailes du profilé ;
- le dispositif de post-combustion comporte un anneau brûleur de réchauffe disposé coaxialement à la paroi de post-combustion, à proximité de l'extrémité aval de la paroi annulaire externe du carter d'échappement et de l'extrémité amont de la paroi de post-combustion et délimitant entre lui-même, la paroi de post-combustion et les bras accroche-flammes une pluralité de passages transversaux établissant la communication entre le passage principal d'air secondaire et la chambre de post-combustion ;
- la paroi annulaire externe du carter d'échappement est traversée, à proximité et en amont de l'anneau brûleur de réchauffe, par une pluralité de trous établissant la communication entre le passage principal d'air secondaire et la chambre de post-combustion ;
- le caisson de chaque bras de liaison est délimité par des parois qui sont munies, chacune, d'une gouttière radiale à l'intérieur de laquelle est disposé au moins un conduit d'injection de carburant par des orifices traversants d'injection d'axes transversaux, orthogonaux audit axe de révolution.

L'avantage principal d'un dispositif de post-combustion conforme à la description précédente réside dans l'obtention d'une répartition homogène du débit gazeux, notamment du débit d'air secondaire, apte à procurer un fonctionnement satisfaisant de la post-combustion.

L'invention sera mieux comprise, et des caractéristiques secondaires et leurs avantages apparaîtront au cours de la description de réalisations donnée ci-dessous à titre d'exemple.

Il est entendu que la description et les dessins ne sont donnés qu'à titre indicatif et non limitatif.

Il sera fait référence aux dessins annexés, dans lesquels :
- la figure 1 est une coupe transversale d'un dispositif de post-combustion conforme à l'invention suivant I-I de la figure 2 ;
- la figure 2 est une coupe axiale du dispositif de post-combustion de la figure 1, suivant II-II de cette figure ;
- la figure 3 est une section suivant III-III de la figure 2 ;
- la figure 4 est une section suivant IV-IV de la figure 1 ;
- la figure 5 est une coupe transversale analogue à celle de la figure 1, représentant une variante de réalisation d'un bras de liaison ;
- la figure 6 est une section, analogue à celle de la figure 3, du bras de liaison de la figure 5 ;
- la figure 7 est une coupe transversale du dispositif de post-combustion suivant VII-VII de la figure 8;
- la figure 8 est une section radiale suivant VIII-VIII de la figure 7 ;
- la figure 9 est une vue suivant flèche F de la figure 8 ; et
- la figure 10 est une section suivant X-X de la figure 8.

Le dispositif de post-combustion représenté sur les dessins comprend :
- un carter exteme 1, annulaire, d'axe de révolution 2,
- un carter d'échappement des gaz 18 ayant traversé les aubages du turbo-réacteur, constitué par une paroi externe 3, annulaire d'axe 2, reliée au carter externe 1 par des biellettes 4, et une paroi inteme 5, annulaire d'axe 2, reliée à la paroi externe 3 par des bras de liaison 6, disposés sensiblement radialement par rapport à l'axe 2 et angulairement régulièrement espacés ;
- une paroi annulaire 7, d'axe 2, qui prolonge, dans le sens de la flèche G, vers l'aval, la paroi inteme 5 ;
- une paroi annulaire de post-combustion 8, d'axe 2, qui est radialement plus éloignée de l'axe 2 que la paroi externe 3, est disposée à proximité du carter externe 1 et délimite, avec la paroi interne 7, une chambre de post-combustion 9, en étant en outre traversée par une pluralité de trous 46 dont les axes ont une composante orientée parallèlement à la face interne 8A de la paroi 8 ;
- une paroi annulaire 10, d'axe 2, qui double la paroi de post-combustion 8 en étant placée entre la paroi 8 et le carter externe 1, qui communique par une ouverture aval 11 avec l'espace 12 compris entre elle-même et le carter externe 1, et qui rejoint en amont la paroi de post-combustion 8 en un bec 13 de forme tronconique, dont l'arête 14, qui constitue l'extrémité amont de la paroi de post-combustion 8, est disposée à proximité de l'extrémité aval 15 de la paroi externe 3, sans être jointive avec cette extrémité 15, de manière à ménager un passage annulaire 16 entre les deux pièces, débouchant dans la chambre de post-combustion 9, les attaches des bras de liaison étant voisines de ou confondues avec l'extrémité 15 ;
- des bras accroche-flammes 17 sont fixés sur la paroi externe 3, dans la zone de son extrémité aval et s'étendent radialement, obliquement vers la chambre de post-combustion 9, en étant angulairement régulièrement espacés entre les bras de liaison 6, en étant disposés à la limite du carter d'échappement 18 et de la chambre de post-combustion 9 ;
- un anneau brûleur 19, de forme annulaire d'axe 2, est fixé sur les extrémités radiales externes des bras accroche-flammes 17, à proximité de l'arête 14 du bec 13, ménageant entre son aile externe 20 et la paroi annulaire 8 un passage 21.

Chaque bras de liaison 6 des figures 1 et 2 est constitué par deux parois radiales 22, espacées l'une de l'autre afin de ménager entre elles un conduit de gaz 23 qui communique, à la partie supérieure du bras de liaison, par une ouverture 24, avec le passage 25 ménagé entre le carter externe 1 et la paroi externe 3, constituant le passage principal d'air secondaire de la turbomachine. Le conduit 23 débouche par ailleurs dans la chambre de post-combustion 9 par des ouvertures 26 traversant la paroi transversale aval 27 du bras de liaison 6. Chaque paroi radiale 22 comporte une gouttière radiale 28, à l'intérieur de laquelle sont disposés deux conduits radiaux de carburant 29, raccordés à une alimentation en carburant 30 située à l'extérieur du carter 1. Des trous traversants 31, ménagés dans la paroi de chaque conduit de carburant 29, s'étendent perpendiculairement à la paroi 22, transversalement, et orthogonaux à l'axe 2, constituant autant d'orifices d'injection de carburant à l'extérieur du bras de liaison 6, juste en amont de la chambre de post-combustion 9. Des trous 32 traversant l'angle amont du raccordement de chaque gouttière 28 avec la paroi adjacente 22 établissent la communication du conduit 23 avec les passages extérieurs 33 ménagés entre bras de liaison adjacents, faisant communiquer le carter d'échappement 18 avec la chambre de post-combustion 9.

En variante représentée sur les figures 5 et 6, les bras de liaison 6 sont constitués par deux parois 22A, qui se rejoignent en aval en une arête 22B, les ouvertures 26 étant alors remplacées par des pluralités d'orifices 26A traversant les parois 22A en oblique de l'amont, à l'intérieur du conduit 23A délimité par les parois 22A, vers l'aval, pour déboucher dans les passages extérieurs 33, qui débouchent eux-mêmes dans la chambre de post-combustion 9. Les conduits de carburant 29 sont disposés dans les gouttières 28, et les trous 32 sont également présents.

Il peut être observé que, de part et d'autre de l'attache 6A de chaque bras de liaison 6 sur la paroi externe 3, celle-ci est perforée par une multitude de trous 34, qui assurent la communication du passage principal d'air secondaire 25 avec la chambre de post-combustion 9.

L'anneau brûleur 19 est constitué par un profilé annulaire dont une section par un plan passant par l'axe 2, représentée sur la figure 4, comporte deux ailes 20, 35, disposées en un V, la pointe du V orientée vers l'amont, dans le sens opposé à celui de la flèche G. Un conduit torique 36 est disposé à l'intérieur du profilé à section en V, est muni d'une multitude de trous traversants 37 dont l'axe est orienté parallèlement et dans le sens de la flèche G, vers l'aval, et est raccordé à un ou plusieurs conduits d'alimentation en carburant 38. Les trous 34 de la paroi externe 3 débouchent dans la chambre de post-combustion 9 dans le voisinage et en amont du profilé à section en V.

Chaque bras accroche-flammes 17 est constitué par un profilé ayant une section droite en V, à deux ailes 39, avec la pointe du V orientée vers l'amont, dans le sens opposé à celui de la flèche G, et, par un conduit de comburant (d'air, le plus souvent) 40, reçu entre les ailes du profilé, en y étant fixé par des brides espacées de fixation 41. Ce conduit 40 a son extrémité 40A, la plus proche de l'axe 2, borgne ; a son autre extrémité 40B conformée en une ouverture de communication avec le passage principal d'air secondaire 25 ; et est en outre muni de plusieurs rangées, parallèles à son axe, de trous traversants 42, dont les orientations ont toutes une composante orientée de l'amont vers l'aval. Enfin, l'arête amont 43 du profilé comporte plusieurs séries de trous traversants 44, dont les axes sont parallèles au sens de la flèche G et qui débouchent directement sur l'arête amont 45 du conduit 40.

Il sera enfin observé que les diverses ouvertures, les divers trous, et les passages qui ont été prévus permettent l'obtention des flux gazeux suivants :
- un premier flux, suivant les flèches H1, qui conduit une partie (environ 35 %) de l'air secondaire contenu dans le passage principal 25, de ce passage principal 25 vers la chambre de post-combustion 9, en traversant les ouvertures supérieures 24 et transversales 26 des bras de liaison 6 ; le choix de la forme des ouvertures 26 permet l'admission d'air secondaire, frais au sein même du flux primaire de gaz provenant du carter d'échappement 18, y compris au centre de ce flux primaire, et ainsi d'améliorer le profil de variation des températures afin de réduire les émissions de rayonnement infrarouge de la turbomachine ; dans la variante de la figure 6, la répartition, le nombre et les dimensions des trous 26A permettent également d'optimiser le profil des températures ;
- un deuxième flux, suivant les flèches H2, qui traverse le passage annulaire 16, et conduit une autre partie de l'air secondaire contenu dans le passage principal 25 jusqu'à l'intérieur de la chambre de post-combustion 9, et permet de réfrigérer la zone de l'arête 14, notamment pendant le fonctionnement avec post-combustion ;
- un troisième flux, suivant les flèches H3, canalise l'air secondaire contenu dans le passage principal 25 vers l'espace annulaire 12, puis vers l'espace compris entre les parois 8 et 10, et, s'échappant par les trous 46, assure la réfrigération de la paroi 8 délimitant la chambre de post-combustion 9 ;
- un quatrième flux (flèches H4), en provenance du passage principal d'air secondaire 25, traverse les ouvertures supérieures 40B des conduits 40 des bras accroche-flammes 17, pénètre dans ces conduits 40, et s'en échappe à travers les trous 42 en complétant le flux principal traversant la chambre de post-combustion 9 ; ce quatrième flux permet en outre la réfrigération des bras accroche-flammes 17 ;
- un cinquième flux (flèches H5), en provenance du passage principal d'air secondaire 25, traverse les passages 21 ménagés entre les ailes 39 de deux bras accroche-flammes successifs, la paroi 8, et l'aile externe 20 de l'anneau brûleur 19, et se mélange ensuite au flux principal qui traverse la chambre de post-combustion 9 ;
- un sixième flux (flèches H6), provenant du passage principal d'air secondaire 25, traverse les trous 34, réfrigère les parois de l'anneau brûleur 19, de manière à aboutir à une température intermédiaire entre le flux primaire ayant traversé le carter d'échappement 18 et l'air secondaire frais provenant du passage principal 26.

La conformation et la disposition des bras accroche-flammes 17 et de l'anneau brûleur 19 permettent une limitation des pertes de charge et l'obtention d'une surface équivalente radar faible.

Les avantages principaux des dispositions précédemment décrites sont les suivants liés à la judicieuse répartition du débit d'air secondaire :
- grande stabilité de combustion de la post-combustion ;
- domaine d'allumage étendu ;
- rendement de combustion élevé ;
- réduction des émissions de rayonnement infrarouge.

La disposition et la nature des bras accroche-flammes 17 et de l'anneau brûleur 19 permettent l'obtention :
- d'une perte de charge limitée ;
- d'une surface équivalente radar réduite ;
- de gradients thermiques limités.

## Revendications

1. Dispositif de post-combustion pour turbo-réacteur double flux comprenant un carter annulaire externe (1) possédant un axe de sensible révolution (2), un carter d'échappement (18) contenu à l'intérieur dudit carter externe et comprenant une paroi annulaire externe (3) et une paroi annulaire interne (5), ayant chacune le même axe de révolution que le carter externe, ladite paroi externe (3) étant écartée du carter externe et délimitant avec lui un passage principal d'air secondaire (25), et des bras de liaison (6) reliant la paroi interne (5) à la paroi externe (3), ce dispositif de post-combustion comprenant également une paroi de post-combustion (8), annulaire, ayant même axe de révolution que le carter externe, disposée à l'intérieur du carter externe (1) en en étant écartée d'une distance déterminée de manière à ménager un passage d'air de refroidissement (12), et délimitant une chambre de post-combustion (9), chaque bras de liaison (6) comprenant un caisson (23) comportant une ouverture supérieure (24) communiquant avec ledit passage principal d'air secondaire (25), et comportant un premier dispositif d'ouvertures (26), traversant la paroi transversale aval (27) dudit bras de liaison et communiquant avec la chambre de post-combustion (9) et l'extrémité aval radiale externe (15) de chaque bras de liaison étant voisine de, et non jointive avec, la paroi de post-combustion (8), de sorte qu'est ménagé, entre ledit bras de liaison (6) et ladite paroi de post-combustion (8), un deuxième passage d'air secondaire (16) faisant communiquer le passage principal d'air secondaire (25) avec la chambre de post-combustion (9).

2. Dispositif de post-combustion selon la revendication 1, caractérisé en ce que ledit premier dispositif d'ouvertures comprend au moins une ouverture (26) contenue dans un plan sensiblement transversal par rapport à l'axe (2) de la chambre de post-combustion (9).

3. Dispositif de post-combustion selon la revendication 1, caractérisé en ce que ledit dispositif d'ouvertures comprend une pluralité de trous (26A) qui traversent deux parois (22A) constituant le caisson (23A) et formant un dièdre (22B), ces trous réalisant la communication du passage principal d'air secondaire (25) avec la chambre de post-combustion (9).

4. Dispositif de post-combustion selon l'une quelconque des revendications 1 à 3 caractérisé en ce que la paroi de post-combustion (8) est traversée par une pluralité de trous (46) établissant la communication du passage d'air de refroidissement (12) avec la chambre de post-combustion (9) de manière à réfrigérer ladite paroi de post-combustion.

5. Dispositif de post-combustion selon l'une quelconque des revendications 1 à 4, caractérisé en ce qu'elle comporte des bras accroche-flammes (17) qui s'étendent radialement à la jonction du carter d'échappement (18) et de la chambre de post-combustion (9) en ayant leurs extrémités externes fixées sur la paroi externe (3) du carter d'échappement, chaque ensemble de bras accroche-flammes comprenant un caisson allongé (40) muni d'une ouverture axiale externe (40B) de communication avec le passage principal d'air secondaire (25) et délimité par une paroi (40) traversée par une pluralité de trous (42) établissant la communication entre l'intérieur dudit caisson et la chambre de post-combustion (9).

6. Dispositif de post-combustion selon la revendication 5, caractérisé en ce que chaque ensemble de bras accroche-flammes (17) comporte un profilé externe à deux ailes (39), ayant une section en V, à l'intérieur duquel est disposé le caisson (40), l'ouverture de la section en V étant orientée vers l'aval de la chambre de post-combustion (9).

7. Dispositif de post-combustion selon la revendication 6, caractérisé en ce que l'arête (43) du profilé correspondant à l'arête de la section en V comprend une pluralité de trous (44) établissant la communication entre le carter d'échappement (18) et l'espace compris entre les deux ailes (39) du profilé.

8. Dispositif de post-combustion selon la revendication 7, caractérisé en ce qu'elle comporte un anneau brûleur de réchauffe (19) disposé coaxialement à la paroi de post-combustion (8), à proximité de l'extrémité aval (15) de la paroi annulaire externe (3) du carter d'échappement et de l'extrémité amont (14) de la paroi de post-combustion (8) et délimitant entre lui-même (19), la paroi de post-combustion (8) et les bras accroche-flammes (17) une pluralité de passages transversaux (21) établissant la communication entre le passage principal d'air secondaire (25) et la chambre de post-combustion (9).

9. Dispositif de post-combustion selon la revendication 8, caractérisé en ce que la paroi annulaire externe (3) du carter d'échappement est traversée, à proximité et en amont de l'anneau brûleur de réchauffe (19), par une pluralité de trous (34) établissant la communication entre le passage principal d'air secondaire (25) et la chambre de post-combustion (9).

10. Dispositif de post-combustion selon l'une quelconque des revendications 1 à 9, caractérisé en ce que le caisson (23) de chaque bras de liaison est délimité par des parois (22 ; 22A) qui sont munies, chacune, d'une gouttière radiale (28) à l'intérieur de laquelle est disposé au moins un conduit (29) d'injection de carburant par des orifices (31) traversants d'injection d'axes transversaux, orthogonaux audit axe de révolution (2).

## Patentansprüche

1. Nachverbrenner für Zweistromtriebwerk, bestehend aus einem ringförmigen Außengehäuse (1) mit einer allgemeinen Drehachse (2), einem Ausstoßgehäuse (18), das in dem genannten Außengehäuse sitzt und aus einer ringförmigen Außenwand (3) und einer ringförmigen Innenwand (4) besteht, die jeweils die gleiche Drehachse haben wie das Außengehäuse, wobei die genannte Außenwand (3) von dem Außengehäuse beabstandet ist und mit diesem einen Sekundärluft-Haupt-durchlaß (25) bildet, und wobei Verbindungsarme (6) die Innenwand (4) und die Außenwand (3) miteinander verbinden, wobei dieser Nachverbrenner ferner eine ringförmige Nachbrennwand (8) mit der gleichen Drehachse wie das Außengehäuse aufweist, die im Inneren des Außengehäuses (1) angeordnet ist und dabei in einem bestimmten Abstand zu diesem angeordnet ist, so daß ein Kühlungsluftdurchgang (12) entsteht, und die eine Nachbrennkammer (9) umgrenzt, wobei jeder Verbindungsarm (6) einen Kasten (23) aufweist, der eine obere Öffnung (24) besitzt, die mit dem genannten Sekundärluft-Hauptdurchlaß (25) in Verbindung steht, sowie eine erste Vorrichtung mit Öffnungen (26) besitzt, die durch die stromabwärts befindliche Querwand (27) des genannten Verbindungsarms verlaufen und mit der Nachbrennkammer (9) in Verbindung stehen, und wobei das äußere radiale stromabwärtige Ende (15) jedes Verbindungsarms sich in der Nähe, aber nicht in Verbindung mit der Nachbrennwand (8) befindet, so daß zwischen dem genannten Verbindungsarm (6) und der genannten Nachbrennwand (8) ein zweiter Sekundärluftdurchlaß (16) entsteht, der den Sekundärluft-Hauptdurchlaß (25) mit der Nachbrennkammer (9) in Verbindung setzt.

2. Nachverbrenner nach Anspruch 1,
dadurch gekennzeichnet, daß die genannte Vorrichtung mit Öffnungen mindestens eine Öffnung (26) aufweist, die sich in einer im wesentlichen quer zu der Achse (2) der Nachbrennkammer (9) liegenden Ebene befindet.

3. Nachverbrenner nach Anspruch 1, dadurch gekennzeichnet, daß die genannte Vorrichtung mit Öffnungen mehrere Löcher (26A) aufweist, die durch zwei Wände (22A) verlaufen, die den Kasten (23A) bilden und einen V-Winkel (22B) miteinander bilden, wobei diese Löcher die Verbindung des Sekundärluft-Hauptdurchlasses (25) mit der Nachbrennkammer (9) herstellen.

4. Nachverbrenner nach einem der Ansprüche 1 bis 3, dadurch gekennzeichnet, daß durch die Nachbrennwand (8) mehrere Löcher (46) verlaufen, die die Verbindung des Kühlungsluftdurchgangs (12) mit der Nachbrennkammer (9) herstellen, so daß die genannte Nachbrennwand gekühlt wird.

5. Nachverbrenner nach einem der Ansprüche 1 bis 4, dadurch gekennzeichnet, daß er Flammenfangarme (17) aufweist, die sich in radialer Richtung zur Verbindung des Ausstoßgehäuses (18) und der Nachbrennkammer (9) erstrecken, wobei sie mit ihren äußeren Enden an der Außenwand (3) des Ausstoßgehäuses befestigt sind, wobei jede FIammenfangarm-Einheit aus einem länglichen Kasten (40) besteht, der mit einer äußeren axialen Öffnung (40B) zur Verbindung mit dem Sekundärluft-Haupt-durchlaß (25) versehen ist und von einer Wand (40) abgegrenzt wird, durch die mehrere Löcher (42) verlaufen, die die Verbindung zwischen dem Inneren des genannten Kastens und der Nachbrennkammer (9) herstellen.

6. Nachverbrenner nach Anspruch 5, dadurch gekennzeichnet, daß jede Flammenfangarm-Einheit (17) ein Außenprofil mit zwei Flügeln (39) aufweist, das einen V-förmigen Querschnitt hat, in dessen Inneren der Kasten (40) angeordnet ist, wobei die Öffnung des V-förmigen Querschnitts zum stromabwärtigen Teil der Nachbrennkammer (9) weist.

7. Nachverbrenner nach Anspruch 6, dadurch gekennzeichnet, daß die Kante (43) des Profils, die der Kante des V-förmigen Querschnitts entspricht, mehrere Löcher (44) aufweist, die die Verbindung zwischen dem Ausstoßgehäuse (18) und dem Raum zwischen den beiden Flügeln (39) des Profils herstellen.

8. Nachverbrenner nach Anspruch 7, dadurch gekennzeichnet, daß er einen Nachbrennerring (19) aufweist, der koaxial mit der Nachbrennwand (8) in der Nähe des stromabwärtigen Endes (15) der ringförmigen Außenwand (3) des Ausstoßgehäuses und des stromaufwärtigen Endes (14) der Nachbrennwand (8) angeordnet ist undzwischen sich (19), der Nachbrennwand (8) und dem Flammenfangarm (17) mehrere quer verlaufende Durchgänge (21) abgrenzt, die die Verbindung zwischen dem Sekundärluft-Hauptdurchlaß (25) und der Nachbrennkammer (9) herstellen.

9. Nachverbrenner nach Anspruch 8, dadurch gekennzeichnet, daß durch die ringförmige Außenwand (3) des Ausstoßgehäuses in der Nähe und stromaufwärts von dem Nachbrennerring (19) mehrere Löcher verlaufen, die die Verbindung zwischen dem Sekundärluft-Hauptdurchlaß (25) und der Nachbrennkammer (9) herstellen.

10. Nachverbrenner nach einem der Ansprüche 1 bis 9, dadurch gekennzeichnet, daß der Kasten (23) jedes Verbindungsarms durch Wände (22; 22A) umgrenzt ist, die jeweils mit einem radialen Ablauf (28) versehen sind, in dessen Inneren mindestens eine Leitung (29) zum Einspritzen von Brennstoff durch durchgehende Einspritzöffnungen (31) mit quer verlaufenden Achsen, die senkrecht zu der genannten Drehachse (2) verlaufen, angeordnet ist.

## Claims

1. An afterburn device for a bypass turbojet engine comprising an outer annular casing (1) having an approximate axis (2) of revolution, an exhaust casing (18) contained in the outer casing and comprising an outer annular wall (3) and an inner annular wall (5) each having the same axis of revolution as the outer casing, the outer wall (3) being spaced apart from the outer casing and co-operating therewith to define a main secondary air passage (25), and connecting arms (6) connecting the inner wall (5) to the outer wall (3), the afterburn device also comprising an annular afterburn wall (8) having the same axis of revolution as the outer casing, the afterburn wall (8) being so disposed in the outer casing (1) at a predetermined separation therefrom as to define a passage (12) for cooling air and bounding an afterburn chamber (9), each connecting arm (6) comprising a box (23) having a top opening (24) communicating with the main secondary air passage (25) and also having a first system of openings (26) wich extend through the downstream transverse wall (27) of the connecting arm and communicate with the afterburn chamber (9), the radially outer downstream end (15) of each connecting arm being close to but not contiguous with the afterburn wall (8) so as to define between the connecting arm (6) and the afterburn wall (8) a second secondary air passsage (16) connecting the main secondary air passage (25) to the afterburn chamber (9).

2. An afterburn device according to claim 1, characterised in that the first system of openings comprises at least one opening (26) contained in a plane which is substantially transverse to the afterburn chamber axis (2).

3. An afterburn device according to claim 1, characterised in that the first system of openings comprises a number of openings (26A) which extend through two walls (22A) embodying the box (23A) and merging at an edge (22B) and which provide communication between the main secondary air passage (25) and the afterburn chamber (9).

4. An afterburn device according to any of claims 1 to 3, characterised in that the afterburn wall (8) is pierced with a plurality of holes (46) through which the cooling air passage (12) communicates with the afterburn chamber (9) for the cooling of the afterburn wall.

5. An afterburn device according to any of claims 1 to 4, characterised in that it comprises flame stabilizer arms (17) which extend radially at the junction of the exhaust casing (18) with the afterburn chamber (9) and whose outer ends are secured to the outer wall (3) of the exhaust casing, each flame stabilizer arm assembly comprising an elongate box (40) formed with an outer axial opening (40B) communicating with the main secondary air passage (25) and bounded by a wall (40) pierced with a number of holes 42) providing communication between the inside of the box and the afterburn chamber (9).

6. An afterburn device according to claim 5, characterised in that each assembly of flame stabilizer arms (17) has an outer V-section member having two arms (39), the box (40) being disposed in the V-section member, the opening of the V-section facing downstream of the afterburn chamber (9).

7. An afterburn device according to claim 6, characterised in that the edge (43) of the V-section member is formed with a number of holes (44) providing communication between the exhaust casing (18) and the space between the two arms (39) of the V-section member.

8. An afterburn device according to claim 7, characterised in that it comprises an annular reheat burner (19) disposed coaxially with the afterburn wall (8) near to the downstream end (15) of the outer annular wall (3) of the exchaust casing and to the upstream end (14) of the afterburn wall (8) and defining between itself (19), the afterburn wall (8) and the flame stabilizer arms (17) a plurality of transverse passages (21) providing communication between the main secondary air passsage (25) and the afterburn chamber (9).

9. An afterburn device according to claim 8, characterised in that the outer annular wall (3) of the exhaust casing is pierced near to and upstream of the annular reheat burner (19) with a plurality of holes (34) providing communication between the main secondary air passage (25) and the afterburn chamber (9).

10. An afterburn device according to any of claims 1 to 9, characterised in that the box (23) of each connecting arm is defined by walls (22; 22A) each having a radial gutter (28) receiving at least one duct (29 for injecting fuelthrough injection orifices (31) having transverse axes perpendicular to the axis (2) of revolution.
